# FASCICULE DE BREVET EUROPEEN

(11) **EP 1 073 360 B1**
(45) Date de publication et mention de la délivrance du brevet: **18.12.2002**
(21) Numéro de dépôt: 99909060.8
(22) Date de dépôt: 22.03.1999
(51) Int. Cl.: A47K 10/36

(54) **APPAREIL DISTRIBUTEUR DE MATERIAU D'ESSUYAGE ET PAPIER TOILETTE A FONCTIONNEMENT AUTOMATIQUE OU SEMI-AUTOMATIQUE**
AUTOMATISCH- ODER HALBAUTOMATISCHBETRIEBENER MATERIALSPENDER FÜR ABWISCH- UND TOILETTENPAPIER
AUTOMATIC OR SEMIAUTOMATIC WIPING MATERIAL AND TOILET PAPER DISPENSING APPARATUS

(30) Priorité: 24.04.1998 FR 9805453
(43) Date de publication de la demande: 07.02.2001
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François
(86) Numéro de dépôt international: FR9900656
(87) Numéro de publication internationale: WO99055214

(56) Documents cités:
- WO-A-94/17715
- WO-A-96/03912
- US-A- 4 441 392
- US-A- 5 048 386

## Description

L'invention se rattache au secteur technique des appareils de distribution de papier d'essuyage, en ouate de cellulose, papier crêpé, ou matériau similaire destiné plus particulièrement à l'essuyage des mains des utilisateurs, et papier toilette.

Il existe de très nombreux appareils d'essuyage en fonctionnement automatique, et le Demandeur a développé plusieurs appareils de ce type à fonctionnement automatique ou semi-automatique permettant la distribution de bandes de matériau pliées ou non pliées.

Ces appareils, qui font l'objet d'exploitations satisfaisantes, sont du type comprenant un carter moulé, en matière plastique, recevant en partie haute une bobine d'alimentation en matériau d'essuyage, un tambour contenant un dispositif de coupe à lame dentelée, ainsi qu'un moyen presseur assurant l'alimentation de la bande de papier vers le tambour et la mise en tension du papier. La lame de coupe est articulée dans le tambour en étant mise en mouvement par la coopération d'un talon denté associé à l'axe de la lame de coupe, et coopérant avec un moyen à crémaillère positionné fixement et intérieurement sur l'une des ailes du carter. Ce tambour est associé par ailleurs à un mécanisme de lancement avec excentrique et ressort de rappel décrit et illustré dans le brevet français du Demandeur. Un couvercle assure la protection des mécanismes.

On connaît par le Brevet US 4441392 l'agencement du tambour dans un appareil distributeur de coupe avec des points en saillie disposés aux extrémités du tambour pour permettre le décollage du papier lors de la rotation du tambour, et faciliter la coupe.

On connaît également par le brevet français n° 2555975 au nom du demandeur l'agencement du tambour sur sa périphérie avec des saillies en forme de pointes ou picots d'accrochage destinés à éviter le glissement l'une par rapport à l'autre des bandes libres de papier tirées sur deux rouleaux à la fois.

On connaît aussi par le brevet PCT WO A 96/03912 un appareil distributeur conforme au préambule de la revendication 1.

Si ces appareils du type précité, qui sont exploités très largement, ont un fonctionnement très fiable pour des papiers d'essuyage issus de fabrication nouvelle, on rencontre par contre certaines difficultés de coupe pour les papiers recyclés, pour les papiers de large épaisseur non pliés, pour les papiers pliés qui comprennent plusieurs épaisseurs se juxtaposant.

Cela est dû au fait que la mise en tension du papier avant la coupe n'est pas toujours constante en fonction de la nature et des caractéristiques du matériau, des conditions de traction de l'extrémité de la bande de papier par l'utilisateur.

Le Demandeur s'est donc intéressé à résoudre ce problème en essayant tout d'abord d'améliorer les conditions de pression du moyen presseur sur le tambour, en recherchant le tarage le plus approprié des moyens de rappel élastique.

En pratique, les résultats étant peu constants, le Demandeur s'est orienté d'une manière imprévue sur les conditions de fonctionnement du tambour récepteur du dispositif de coupe.

Ainsi, selon l'invention, l'originalité a consisté à modifier la section circulaire constante initiale du tambour par une variation de son profil extérieur sur une partie de sa périphérie, pour qu'il puisse agir dans certaines phases de fonctionnement de l'appareil et de distribution de coupe d'une bande de papier en assurant la meilleure tension possible de celle-ci.

Selon l'invention, le tambour présente sur un secteur angulaire de sa périphérie une zone en surépaisseur définie entre le bord de l'ouverture de passage de la lame de coupe et une ligne correspondant au plan axial d'extrémité de l'axe de liaison et d'accrochage en bout de l'excentrique permettant le lancement du tambour en vue de la coupe, ladite zone d'épaisseur complémentaire étant en contact avec le moyen presseur sensiblement escamotable en position selon un montage flottant pour absorber les modifications de 1 'épaisseur du tambour lors de la phase de traction de la bande de papier étirée, puis de la coupe dudit papier.

Ces caractéristiques et d'autres encore ressortiront bien de la suite de la description.

Pour fixer l'objet de l'invention illustré d'une manière non limitative aux figures des dessins où :
- la figure 1 est une vue en perspective du tambour objet de l'invention susceptible d'être engagé dans l'appareil distributeur de matériau d'essuyage du type précité; représenté sans son revêtement accrocheur de papier.
- la figure 2 est une vue de profil de l'appareil distributeur de matériau d'essuyage avec le couvercle enlevé illustrant les différents composants de l'appareil, et en particulier le tambour et le montage flottant du moyen presseur ;
- les figures 3,4 et 5 sont des vues à caractère schématique illustrant la position du tambour lors de la phase de coupe, et en particulier les positions successives de la zone de surépaisseur établie sur le tambour ainsi que la position relative du moyen presseur.

Afin de rendre plus concret l'objet de l'invention, on le décrit de manière non limitative illustrée aux figures des dessins.

L'appareil selon l'invention incluant le tambour perfectionné et le montage flottant du moyen presseur sur le tambour, contribuant à assurer une mise en tension constante de la bande de matériau d'essuyage, est adapté pour la distribution de la coupe automatique ou semi-automatique de matériau d'essuyage en tout matériau approprié, ouate de cellulose, papier crêpé et similaire, en situation pliée ou non pliée, pour l'essuyage des mains ou la distribution de papier toilette.

On rappelle rapidement et succinctement la conception d'un appareil distributeur pour essuie-mains et papier toilette référencé dans son ensemble par (1).

Il comprend un carter (2) moulé en matière plastique susceptible de recevoir dans sa partie haute une bobine (3) d'alimentation en matériau d'essuyage ou papier toilette maintenu entre des flasques (4) supérieurs rapportés à montage rapide sur le fond du carter ou autrement.

Des flasques inférieurs (5) sont rapportés et fixés à montage rapide ou autrement, sur la face de fond (2a) du carter et sont aménagés avec des échancrures (5a) autorisant la fixation et le montage rapide du tambour (6) incluant son dispositif de coupe (7) à lame dentelée (7a). Ledit dispositif de coupe est articulé, de la manière décrite précédemment, avec un mécanisme à talon (8) dentelé associé à la lame de coupe qui coopère avec une crémaillère fixe (9) établie sur le flanc intérieur (5b) de l'un des flasques (5) du carter. Le tambour présente une ouverture longitudinale (6f) permettant le passage et la sortie de la lame de coupe.

Le tambour est agencé de manière connue correspondant à l'enseignement du brevet français no. 7604664 Une extrémité est positionnée et centrée sur l'un des flasques du carter (5), tandis que l'autre extrémité présente un axe (6a) en débordement extérieur de l'autre flasque en s'engageant et s'ancrant dans une échancrure (Sa) correspondante dudit flasque.

Ledit axe (6a) présente une forme en excentrique (6b) dont l'extrémité (6c) formant doigt constitue le point d'attachement d'une extrémité (10a) d'un ressort de rappel et de lancement (10), ce dernier ayant son autre extrémité (10b) fixée au carter à l'arrière du flasque (5) en regard. Un moyen presseur (11) sous forme de cylindre est de longueur correspondant à celle du tambour, et est susceptible d'être en appui sur celui-ci en étant positionné entre les flasques (5) précités. Comme illustré à la figure 2 des dessins, l'appareil distributeur ainsi connu peut être agencé accessoirement mais non obligatoirement avec un dispositif anti-retour (12) de la bande de matériau d'essuyage, comprenant ainsi un galet (13) en appui sur la bobine de matériau d'essuyage, ce galet étant positionné entre les flasques (5) du carter sur un levier coudé (14) assujetti à un moyen de rappel élastique (15) fixé aux flasques (5) du carter. Une courroie (16) est susceptible d'entourer le tambour (6) et le galet anti boucle.

Il convient dès lors d'exposer l'invention. Le tambour (6) qui est constitué sous forme d'un cylindre, creux par exemple présente sur une partie de sa périphérie extérieure et selon un secteur angulaire (α) déterminé, une zone de renflement (17) continue qui a pour but d'être dans certaines phases de fonctionnement de l'appareil en contact avec le moyen presseur (11), en sollicitant le déplacement de ce dernier selon un montage flottant par rapport à des ouvertures (18) ovalisées réceptrices formées sur les flasques (5) des extrémités du moyen presseur (11). Cette zone en surépaisseur (17) continue peut être de l'ordre de 0,7 mm à 1,5 mm en fonction des besoins. En se référant à la figure 3 illustrant l'appareil en phase de non fonctionnement la zone en surépaisseur est établie entre le bord (19) de l'ouverture longitudinale (6f) de passage de la lame de coupe du dispositif de coupe et une ligne AA matérialisant un plan entre l'axe de liaison (6a) d'accrochage en bout de l'excentrique (6b) et le ressort de rappel et de lancement (10), avec un secteur angulaire (α) de l'ordre de 120° à 130°. Cette zone de surépaisseur (17) peut être constituée par une paroi rapportée établie ou directement formée sur toute la longueur (α) du tambour dans le secteur considéré.

On a représenté à la figure 1 des dessins un exemple de réalisation d'un tambour (6) qui comprend à partir de son arbre central (6d) une pluralité de disques radiaux (6e), permettant ainsi un allégement dudit tambour. Dans ce cas, la paroi (17) de surépaisseur se prolonge comme représenté aux dessins sur une partie de la périphérie (6e1) des disques (6e) radiaux jusqu'à venir sensiblement dans le plan axial de la ligne AA décrite précédemment. Pour la compréhension des dessins, on a enlevé le revêtement accrocheur (toile émeri) recouvrant en partie le tambour.

Ainsi, selon l'invention, le secteur angulaire (α)correspondant à cette zone en surépaisseur est de l'ordre de 110 à 140°.

Selon une autre disposition complémentaire de l'invention, la profondeur de ces ouvertures ovalisées est telle qu'elles absorbent le déplacement du moyen presseur (11) en contact avec le tambour (6) lorsque ledit moyen presseur (11) est en appui et roulement sur la zone en surépaisseur établie sur ledit tambour.

Avantageusement, lesdits flasques (5) peuvent être agencés avec plusieurs couples (18) de lumières ou trous ovalisés, pour permettre un positionnement de tambours de diamètres différents.

Il y a lieu maintenant de se référer aux figures 3,4 et 5 des dessins qui illustrent d'une manière schématique la rotation du tambour (6) lors de l'effet de tirage de l'extrémité de la bande (B) de matériau par l'utilisateur et ainsi la coupe de la bande de papier selon le format pré-établi.

Selon la figure 3 correspondant à la phase initiale de non fonctionnement, la zone en surépaisseur (17) du tambour se trouve en position basse de celui-ci sans contact avec le moyen presseur (11).

A la figure 4, selon la flèche (F) la traction de l'extrémité de la bande de papier a provoqué partiellement la rotation du tambour (6) et la mise en contact du moyen presseur (11) avec la zone en surépaisseur (17) tandis que la lame de coupe (7a) vient affleurer la bande de papier tendue située en sortie de la zone de contact et d'appui du moyen presseur (11) et du tambour (6).

La figure 5 correspond à la phase de lancement maximum du tambour (6)avec effet de retour, correspondant à la situation dans laquelle le ressort (10) associé à l'excentrique (6b) est en position de sollicitation maximum. Dans cette phase, la lame de coupe (7a) est en position sortie en phase de coupe, tandis que le moyen presseur (11) est en contact avec la fin de la zone en surépaisseur (17) établie sur le tambour (6).

Le mode de fonctionnement ainsi décrit permet de mettre en valeur l'effet recherché à la base de l'invention, à savoir une tension constante exercée sur la bande de papier étirée en phase de distribution puis de coupe. Après le passage du secteur la suppression de cette pression permet la sortie très librement de la bande de matériau sans aucun freinage.

L'invention permet ainsi d'utiliser le tambour (6) perfectionné et le montage flottant du moyen presseur (11) pour autoriser la coupe de tout matériau d'essuyage ou papier toilette plié ou non plié et en toute matière.

Les caractéristiques intérieures du tambour sont quelconques. L'exemple représenté à la figure 1 des dessins est illustré comme une possible exécution.. L'orignalité réside dans la formation sur un secteur angulaire (α) de la périphérie dudit tambour d'une zone d'épaisseur (17) sur un secteur correspondant sensiblement à la mise en contact de la lame de coupe avec la bande de papier d'essuyage à découper après l'appui entre le moyen presseur et le tambour jusqu'à la phase finale de la coupe.

Les avantages ressortent bien de la description.

## Revendications

1. Appareil distributeur de matériau d'essuyage et de papier toilette à fonctionnement automatique ou semi-automatique du type comprenant un carter (2) recevant dans sa partie haute une bobine (3) d'alimentation en matériau d'essuyage, un tambour (6) support monté entre des flasques (5a) intérieurs fixes dudit carter, ledit tambour (6) présentant une fente (6f) pour le positionnement et l'articulation d'un dispositif de coupe (7) à lame dentelée (7a), un moyen presseur (11) en appui sur le tambour (6) assurant l'alimentation et la mise en tension de la bande de papier passant entre eux, ladite lame de coupe étant articulée dans le tambour en étant mise en mouvement par la coopération d'un talon denté (8) associé à la lame de coupe et coopérant avec un moyen à crémaillère (9) positionné fixement sur l'un des flasques du carter, ledit tambour (6) étant associé à un moyen de lancement avec excentrique (6b) et ressort de rappel (10),
**caractérisé en ce que** le tambour (6) présente sur un secteur angulaire (α) de sa périphérie une zone (17) en surépaisseur susceptible d'être en contact avec le moyen presseur (11) sensiblement escamotable en position selon un montage flottant pour absorber les modifications de l'épaisseur du tambour, en phase de rotation lors du tirage de la bande de matériau jusqu'à son sectionnement.

2. Appareil distributeur selon la revendication 1, **caractérisé en ce que** la zone en surépaisseur (17) est établie entre le bord (19) de l'ouverture longitudinale (6f) de passage de la lame de coupe du dispositif de coupe et une ligne AA matérialisant un plan entre l'axe de liaison (6a) d'accrochage en bout de l'excentrique (6b) et le ressort de rappel et de lancement (10), avec un secteur angulaire (α) de l'ordre de 120° à 130°. Cette zone de surépaisseur (17) peut être constituée par une paroi rapportée établie ou directement formée sur toute la longueur (α) du tambour dans le secteur considéré.

3. Appareil distributeur selon l'une quelconque des revendications 1 et 2, **caractérisé en ce que** la zone en surépaisseur (17) continue est de l'ordre de 0,7 mm à 1,5 millimètres.

4. Appareil distributeur selon l'une quelconque des revendications 1 et 3, **caractérisé en ce que** la zone d'épaisseur (17) est constituée par une paroi rapportée sur la périphérie du tambour selon une section angulaire.

5. Appareil distributeur selon l'une quelconque des revendications 1 à 4, **caractérisé en ce que** le secteur angulaire de la zone de surépaisseur est de l'ordre de 110 à 140°.

6. Appareil distributeur selon l'une quelconque des revendications 1 à 5, **caractérisé en ce que** ce tambour comprend à partir d'un arbre central (6d) une pluralité de disques radiaux (6e), la paroi en surépaisseur se prolongeant sur une partie (6e1) de la périphérie desdits disques.

7. Appareil distributeur selon l'une quelconque des revendications 1 à 6, **caractérisé en ce que** le moyen presseur (11) est positionné dans des ouvertures ovalisées (18) établies sur les flasques (5) porteurs et permettant un montage flottant en fonction de la rotation du tambour.

8. Appareil distributeur selon la revendication 7, **caractérisé en ce que** les flasques (5) présentant une pluralité d'ouvertures ovalisées (18) pour le positionnement de tambours de diamètres différents.

## Patentansprüche

1. Automatisch oder halbautomatisch arbeitender Spender von Aufwischmaterial und Toilettenpapier mit einem Gehäuse (2), in dessen oberem Teil eine Spule (3) für die Beschickung mit Aufwischmaterial aufgenommen ist, während eine Trägertrommel (6) zwischen ortsfesten inneren Seitenwänden (5a) des Gehäuses angebracht ist, wobei die Trommel (6) einen Schlitz (6f) für die Positionierung und gelenkige Lagerung einer Schneidvorrichtung (7) mit gezahntem Messer (7a) aufweist und eine an der Trommel (6) anliegende Anpresseinrichtung (11) die Zuführung und Spannung der dazwischen durchlaufenden Papierbahn gewährleistet, wobei das Schneidmesser in der Trommel angelenkt ist und durch das Zusammenspiel eines mit dem Schneidmesser kombinierten gezahnten Absatzes (8) und einer fest an einem der Seitenwände des Gehäuses positionierten Zahnstangeneinrichtung (9) in Bewegung versetzt wird, wobei die Trommel (6) mit einer Auslöseeinrichtung mit Exzenter (6b) und Rückholfeder (10) kombiniert ist,
**dadurch gekennzeichnet, dass** die Trommel (6) an einem Winkelsektor (α) ihres Umfangs einen überdicken Bereich (17) aufweist, der geeignet ist, mit der gemäß einer schwimmenden Befestigung weitgehend positionsgerecht einziehbaren Anpresseinrichtung (11) in Kontakt zu kommen, um in der Drehphase beim Ziehen an der Materialbahn bis zu deren Abtrennung die Änderungen der Trommeldicke auszugleichen.

2. Spender nach Anspruch 1, **dadurch gekennzeichnet, dass** der überdicke Bereich (17) zwischen dem Rand (19) der längsgerichteten Durchgangsöffnung (6f) des Schneidmessers der Schneidvorrichtung und einer Linie AA, die eine Ebene zwischen der am Ende des Exzenters (6b) befestigten Verbindungsachse (6a) und der auslösenden Rückholfeder (10) bezeichnet, mit einem Winkelsektor (α) von 120° - 130° ausgebildet ist. Dieser überdicke Bereich (17) kann aus einer Wand bestehen, die angesetzt oder in dem betreffenden Sektor unmittelbar auf der ganzen Länge (α) der Trommel ausgebildet ist.

3. Spender nach Anspruch 1 oder 2, **dadurch gekennzeichnet, dass** der kontinuierlich überdicke Bereich (17) 0,7 mm bis 1,5 mm ausmacht.

4. Spender nach Anspruch 1 oder 3, **dadurch gekennzeichnet, dass** der überdicke Bereich (17) aus einer Wand besteht, die in einem Winkelabschnitt an den Umfang der Trommel angesetzt wurde.

5. Spender nach einem der vorhergehenden Ansprüche, **dadurch gekennzeichnet, dass** der Winkelsektor des überdicken Bereichs 110° - 140° beträgt.

6. Spender nach einem der vorhergehenden Ansprüche, **dadurch gekennzeichnet, dass** die Trommel mehrere von einer zentralen Welle (6d) ausgehende radiale Scheiben (6e) umfasst, wobei sich die überdicke Wand an einem Teil (6e1) des Umfangs dieser Scheiben fortsetzt.

7. Spender nach einem der vorhergehenden Ansprüche, **dadurch gekennzeichnet, dass** die Anpresseinrichtung (11) in unrunden Öffnungen (18) positioniert ist, die an den tragenden Seitenwänden (5) ausgebildet sind und eine von der Drehung der Trommel abhängige schwimmende Befestigung ermöglichen.

8. Spender nach Anspruch 7, **dadurch gekennzeichnet, dass** die Seitenwände (5) mehrere unrunde Öffnungen (18) für die Positionierung von Trommeln mit unterschiedlichen Durchmessern aufweisen.

## Claims

1. Automatic or semi-automatic wipe material and toilet paper dispensing machine of the type comprising a housing (2), the upper part of which accommodates a supply reel (3) of wipe material, a support drum (6) mounted between the fixed interior end pieces (5a) of said housing, said drum (6) having a slit (6f) for positioning and articulating a cutting device (7) with a toothed blade (7a), pressure means (11) which presses against drum (6) ensuring feeding and tensioning of the strip of paper which passes between them, said cutting blade being articulated inside the drum and being moved by cooperation between a notched heel (8) associated with the cutting blade and rack means (9) in a fixed position on one of the end pieces of the housing, said drum (6) being associated with means of starting with cam (6b) and return spring (10),
**characterised in that** drum (6) has, over an angular sector (∝) of its periphery, an extra thick area (17) capable of coming into contact with pressure means (11) in a substantially retractable position thanks to a floating mounting arrangement which compensates changes in the thickness of the drum during the rotation phase when the strip of material is being pulled until it is cut into sections.

2. Dispensing machine as claimed in claim 1 **characterised in that** the extra thick area (17) is between the edge (19) of the longitudinal opening (6f) through which the cutting blade of the cutting device passes and a line AA which constitutes a plane between the latch-in connecting pin (6a) at the tip of cam (6b) and the start and return spring (10), over an angular sector (∝) of the order of 120° to 130°. This extra thick area (17) may consist of a separately mounted piece or be an integral shaped part over the entire length (∝) of the drum in the sector in question.

3. Dispensing machine as claimed in any of claims 1 and 2 **characterised in that** the continuous extra thick area (17) is of the order of 0.7 mm to 1.5 mm.

4. Dispensing machine as claimed in any of claims 1 and 3 **characterised in that** the extra thick area (17) consists of a piece separately mounted on the periphery of the drum over an angular sector.

5. Dispensing machine as claimed in any of claims 1 to 4 **characterised in that** the angular sector of the extra-thick area is of the order of 110° to 140°.

6. Dispensing machine as claimed in any of claims 1 to 5 **characterised in that** the drum comprises, on a central shaft (6d), a plurality of radial discs (6e), the extra thick piece extending over part (6e1) of the periphery of said discs.

7. Dispensing machine as claimed in any of claims 1 to 6 **characterised in that** pressure means (11) is positioned in oval-shape openings (18) on supporting end pieces (5) which allow floating-type mounting as the drum rotates.

8. Dispensing machine as claimed in claim 7 **characterised in that** the end pieces (5) have a plurality of oval-shape openings (18) in order to position drums having different diameters.
